# EUROPÄISCHE PATENTSCHRIFT

(11) **EP 0 520 301 B1**
(45) Veröffentlichungstag und Bekanntmachung des Hinweises auf die Patenterteilung: **31.08.1994**
(21) Anmeldenummer: 92110174.7
(22) Anmeldetag: 17.06.1992
(51) Int. Cl.: B61F 5/16, B61F 3/12, B61G 5/02

(54) **Kupplungsvorrichtung für die auf einem gemeinsamen Drehgestell abgestützten Enden zweier gelenkig miteinander verbundener Fahrzeugeinheiten**
Coupling device for the ends of two adjacent articulated vehicle units supported on a common bogie
Dispositif d'attelage pour les extrémités de deux unités-véhicules voisines articulées et appuyées sur un bogie commun

(43) Veröffentlichungstag der Anmeldung: 30.12.1992
(73) Patentinhaber: ABB HENSCHEL WAGGON UNION GmbH, D-13509 Berlin (DE)
(72) Erfinder: Köhler, Günter, Dr., W-5900 Siegen (DE)
(74) Vertreter: Rupprecht, Klaus, Dipl.-Ing.

(56) Entgegenhaltungen:
- EP-A- 0 363 268
- FR-A- 2 348 092
- GB-A- 747 694

## Beschreibung

Die Erfindung betrifft eine Kupplungsvorrichtung für die auf einem gemeinsamen Drehgestell abgestützten Enden zweier gelenkig miteinander verbundener Fahrzeugeinheiten eines schienengebundenen Gliederfahrzeuges, bestehend aus einem an der einen Fahrzeugeinheit befestigten, zwei seitliche Gabelstücke aufweisenden Gabelkopf, einer an der anderen Fahrzeugeinheit befestigten, zwischen die beiden Gabelstücke eingeschobenen Verbindungslasche und einem miteinander fluchtende Öffnungen in den Gabelstücken des Gabelkopfes und der Verbindungslasche durchsetzenden Kupplungsbolzen mit in der Verbindungslasche angeordnetem sphärischen Lager, wobei unter dem Gabelkopf das Oberteil einer auf dem Drehgestell abgestützten Drehpfanne angeordnet ist.

Bei schienengebundenen Gliederfahrzeugen, bei denen sich zwei miteinander verbundene Fahrzeugeinheiten auf ein gemeinsames Drehgestell abstützen, ist einerseits für eine spielfreie Übertragung der Zug- und Bremskräfte und andererseits für eine gleichmäßige Verteilung der Auflagerkräfte Sorge zu tragen, damit die Laufeigenschaften des Gliederfahrzeugs nicht nachteilig beeinflußt werden.

Aus der US-PS 16 21 917 ist eine derartige Kupplungsvorrichtung bekannt, bei der eine Bolzen-Drehlagerung zwischen den beiden Wagenkästen sowie eine sphärische Lagerung angeordnet sind, wobei sich diese Kupplungsvorrichtung auf ein gemeinsames Drehgestell abstützt. Bei dieser Kupplungsvorrichtung hat die Drehbolzenlagerung den gleichen Krümmungsmittelpunkt wie die sphärische Lagerung des Drehgestells. Da der Drehbolzen dieser Vorrichtung axial fest von zylinderförmigen Halbschalen umschlossen wird, ist zwar eine begrenzte Schwenkbarkeit der Wagenkästen um die Drehbolzen-Mittelachse, nicht aber quer zu dieser möglich.

Durch das DE-GM 66 09 630 ist weiter eine Kupplungsvorrichtung zwischen zwei Fahrzeugeinheiten und einem Zwischen-Drehgestell bekannt, bei welcher die beiden Fahrzeugeinheiten durch eine Drehbolzenverbindung gegeneinander schwenkbar verbunden sind und sich über eine sphärische Lagerung auf dem Zwischengestell abstützen. Bei dieser Konstruktion sind an der Drehbolzenverbindung zwei sphärische Ringe mit aneinander anliegenden Gleitflächen von gleichem Radius und gleichem Krümmungsmittelpunkt angeordnet, die ein inneres Lagerelement und ein äußeres Schalenelement bilden, wobei die sphärische Lagerung am Drehbolzen und die sphärische Lagerung am Zwischendrehgestell den gleichen Krümmungsmittelpunkt ihrer Lagerflächen haben. Diese Kupplungsvorrichtung löst die ihr gestellte Aufgabe zufriedenstellend. Nachteilig bei dieser Ausführung ist jedoch die Lagerung und Montage bzw. Demontage des Lagerbolzens. Durch die hohen, horizontal und vertikal von dem Lagerbolzen zu übertragenden Kräfte muß dieser sehr groß dimensioniert sein. Für die zur Erzielung von guten Laufeigenschaften erforderliche spielfreie Lagerung des Kupplungsbolzens sind weiter enge Passungen in der Lagerung des Kupplungsbolzens erforderlich. Diese Komponenten bewirken in Verbindung mit dem bei dem rauhen Eisenbahnbetrieb und ungünstigen Witterungen entstehenden Passungsrost in der Lagerung des Kupplungsbolzens einen extrem hohen Aufwand bei dessen Demontage bzw. Montage.

Die Aufgabe vorliegender Erfindung bestand darin, eine Kupplungsvorrichtung der eingangs genannten Art so auszubilden, daß einerseits die geforderten Eigenschaften bezüglich Kraftüberleitung und spielfreier Lagerung gewährleistet sind, zum anderen jedoch eine leichte Montage und Demontage des Kupplungsbolzens und ein Lösen der beiden Fahrzeugeinheiten voneinander mit einfachen Mitteln gewährleistet ist.

Gemäß der Erfindung wird diese Aufgabe dadurch gelöst, daß das sphärische Lager mit dem Kupplungsbolzen fest in der Verbindungslasche angeordnet ist, beide Gabelstücke horizontal geteilte, aus einer unteren festen und einer oberen lösbaren Lagerschale bestehende Lager für den Kupplungsbolzen aufweisen, über die der Kupplungsbolzen in den Gabelstücken festklemmbar ist. Hierbei besteht gemäß einem Ausführungsbeispiel der Erfindung das sphärische Lager aus einer Teilkugel des Kupplungsbolzens in dessen Längsmitte, zu der mit Abstand ein Lagerring mit zylindrischem Außen- und teilkugeligem Innenmantel angeordnet ist und die Teilkugeln des Kupplungsbolzens und des Lagerringes durch eine anvulkanisierte Gummizwischenlage miteinander verbunden sind. Nach einem zweiten Ausführungsbeispiel der Erfindung besteht das sphärische Lager aus einem in Längsmitte auf dem Kupplungsbolzen fest angeordneten Lager mit zylindrischem Außen- und Innenring, wobei der Außenring gegenüber dem inneren Ring sphärisch beweglich ist. Zweckmäßigerweise ist gemäß der Erfindung der Kupplungsbolzen über das sphärische Lager in einer zylindrischen Bohrung der Verbindungslasche einseitig durch einen Bund in der Bohrung und anderseitig durch ein Verschlußstück gehalten. Zweckmäßigerweise weist weiter der Kupplungsbolzen beidseitig des sphärischen Lagers Absätze auf, die mit Spiel vor den Lagerschalen der Lager der Gabelstücke stehen.

Vorteilhaft wird bei dieser erfindungsgemäßen Kupplungsvorrichtung der Kupplungsbolzen mit dem sphärischen Lager an der Verbindungslasche der einen Fahrzeugeinheit vormontiert und nach dem vertikalen Einsetzen in die unteren Lagerschalen der Lager der Gabelstücke der anderen Fahrzeugeinheit mit einfachen Mitteln mittels der oberen lösbaren Lagerschalen festgeklemmt. Auf diese Weise wird eine leichte Montier- bzw. Demontierbarkeit der beiden miteinander verbundenen Fahrzeugeinheiten sowie ein leichtes Auswechseln der Kupplungsvorrichtung gewährleistet. Einfache und wartungsarme Bauelemente gewährleisten zudem eine auch bei längerem Einsatz des Schienenfahrzeugs stets gleichbleibend spielfreie Lagerung der Kupplungsvorrichtung.

Einzelheiten der Erfindung werden in der Zeichnung anhand eines Ausführungsbeispiels erläutert.

Es zeigen
- Figur 1: einen Vertikalschnitt durch eine Kupplungsvorrichtung gemäß der Erfindung,
- Figur 2: den Schnitt nach Linie II-II der Figur 1,
- Figur 3: die Draufsicht auf die Kupplungsvorrichtung nach Figur 1.

An der einen Fahrzeugeinheit 1 des Gliederfahrzeugs ist ein zwei seitliche Gabelstücke 2a aufweisender Gabelkopf 2 angeordnet, während an der anderen Fahrzeugeinheit 3 an dem der Fahrzeugeinheit 1 zugewandten Stirnende eine zwischen die Gabelstücke 2a ragende Verbindungslasche 4 fest angeordnet ist. Die Gabelstücke 2a des Gabelkopfes 2 und die Verbindungslasche 4 weisen miteinander fluchtende, horizontal quer zur Wagenlängsachse angeordnete axial gleiche Öffnungen 5 auf. In den Öffnungen 5 ist ein Kupplungsbolzen 6 angeordnet, der in seinem mittleren Bereich teilkugelförmig ausgebildet ist und auf diesem teilkugelförmigen Bereich ein sphärisches Lager 7 trägt. Vertikal unter den Gabelstücken 2a des Gabelkopfes 2 ist an diesem das Oberteil einer Drehpfanne 8 lösbar befestigt, das sich auf dem nicht dargestellten Unterteil der Drehpfanne 8 des ebenfalls nicht dargestellten Drehgestells abstützt. Drehpfanne 8 und sphärisches Lager 7 weisen den gleichen Drehmittelpunkt auf. Das sphärische Lager 7 trägt einen mit Abstand zu dem teilkugelförmigen Bereich des Kupplungsbolzens 6 angeordneten Außenring 9, der auf seinem Außenmantel zylindrisch ausgebildet ist und einendig gegen einen Bund 10 in der Verbindungslasche anliegt. Ein Verschlußstück 11 sichert den Außenring 9 des sphärischen Lagers 7 an seinem anderen Längsende in der Verbindungslasche. Der Außenring 9 des sphärischen Lagers 7 ist mit da teilkugelförmigen Bereich des Kupplungsbolzens 6 durch eine diese verbindende anvulkanisierte Gummizwischenlage 12 verbunden.

Die Gabelstücke 2a des Gabelkopfes 2 weisen je ein horizontal geteiltes, aus einer unteren festen und einer oberen lösbaren Lagerschale 13 bzw. 14 bestehendes Lager für den Kupplungsbolzen 6 auf. Die oberen Lagerschalen 14 sind mit den unteren Lagerschalen 13 durch Schrauben 15 verbindbar.

Zur Montage der Kupplungsvorrichtung wird der Kupplungsbolzen 6 mit seinem anvulkanisierten sphärischen, aus der Gummizwischenlage 12 und dem Außenring 9 bestehenden sphärischen Lager in die Verbindungslasche 4 eingesetzt und mit dem Verschlußstück 11 gesichert. Anschließend wird die Fahrzeugeinheit 3 mit der Verbindungslasche 4 vertikal von oben in die unteren Lagerschalen 13 des Gabelkopfes 2 eingesetzt. Hierbei lagert der Verbindungsbolzen 6 beidseitig des sphärischen Lagers 7 mit seinen entsprechend ausgebildeten Längsenden auf den unteren Lagerschalen 13 und mit je einem Absatz 16 mit definiertem Spiel vor diesen unteren Lagerschalen 13. Zur Befestigung des Kupplungsbolzens 6 werden die oberen Lagerschalen 14 auf die unteren Lagerschalen 13 aufgesetzt und der Verbindungsbolzen 6 über die oberen Lagerschalen 14 mittels der Schrauben 15 verklemmt.

In einem nicht dargestellten Ausführungsbeispiel der Erfindung entfällt der teilkugelförmige Bereich des Kupplungsbolzens 6. Hierbei wird dieser, die Gummizwischenlager 12 und der Außenring 11 durch ein sphärisches Normlager ersetzt. An dem Kupplungsbolzen 6 sind dabei die entsprechenden Absätze und Vorrichtungen angeordnet, die dieses Normlager fixieren.

## Patentansprüche

1. Kupplungsvorrichtung für die auf einem gemeinsamen Drehgestell abgestützten Enden zweier gelenkig miteinander verbundener Fahrzeugeinheiten eines schienengebundenen Gliederfahrzeugs, bestehend aus einem an der einen Fahrzeugeinheit befestigten, zwei seitliche Gabelstücke aufweisenden Gabelkopf, einer an der anderen Fahrzeugeinheit befestigten, zwischen die beiden Gabelstücke eingeschobenen Verbindungslasche und einen miteinander fluchtende Öffnungen in den Gabelstücken des Gabelkopfes und der Verbindungslasche durchsetzenden Kupplungsbolzen mit in der Verbindungslasche angeordnetem sphärischen Lager, wobei unter dem Gabelkopf das Oberteil einer auf dem Drehgestell abgestützten Drehpfanne angeordnet ist, dadurch gekennzeichnet, daß das sphärische Lager (7) mit dem Kupplungsbolzen (6) fest in der Verbindungslasche (4) angeordnet ist, beide Gabelstücke (2a) horizontal geteilte, aus einer unteren festen und einer oberen lösbaren Lagerschale (13 bzw. 14) bestehende Lager für den Kupplungsbolzen (6) aufweisen, über die der Kupplungsbolzen (6) in die Gabelstücke (2a) festklemmbar ist.

2. Kupplungsvorrichtung nach Anspruch 1, dadurch gekennzeichnet, daß das sphärische Lager (7) aus einer Teilkugel des Kupplungsbolzens (6) in dessen Längsmitte besteht, zu der mit Abstand ein Außenring (9) mit zylindrischem Außen- und teilkugeligem Innenmantel angeordnet ist und die Teilkugel des Kupplungsbolzens (6) und des Außenringes (9) durch eine anvulkanisierte Gummizwischenlage (12) miteinander verbunden sind.

3. Kupplungsvorrichtung nach Anspruch 1, dadurch gekennzeichnet, daß das sphärische Lager (7) aus einem in Längsmitte auf dem Kupplungsbolzen (6) fest angeordneten Lager mit zylindrischem Außen- und Innenring besteht, wobei der Außenring gegenüber dem Innenring sphärisch beweglich ist.

4. Kupplungsvorrichtung nach den Ansprüchen 1 bis 3, dadurch gekennzeichnet, daß der Kupplungsbolzen (6) über das sphärische Lager (7) in einer zylindrischen Bohrung der Verbindungslasche (4) einseitig durch einen Bund (10) in der Bohrung und andererseitig durch ein Verschlußstück (11) gehalten, gelagert ist.

5. Kupplungsvorrichtung nach den Ansprüchen 1 bis 4, dadurch gekennzeichnet, daß der Kupplungsbolzen (6) beidseitig des sphärischen Lagers (7) Absätze (16) aufweist, die mit Spiel vor den Lagerschalen (13 und 14) der Lager der Gabelstücke (2a) stehen.

## Claims

1. Coupling device for the ends, supported on a common bogie, of two vehicle units, pivotally connected to one another, of an articulated rail vehicle, which device consists of a fork head fastened to the one vehicle unit and comprising two lateral fork elements, of a connecting bar fastened on the other vehicle unit and inserted between the two fork elements, and of a coupling pin which passes through mutually aligned openings in the fork elements of the fork head and in the connecting bar and which has a spherical bearing arranged in the connecting bar, while the top part of a pivot socket supported on the bogie is arranged under the fork head, characterized in that the spherical bearing (7) together with the coupling pin (6) is arranged fast in the connecting bar (4), the two fork elements (2a) have horizontally divided bearings for the coupling pin (6) which consist of a fixed bottom bearing shell and a detachable top bearing shell (13 and 14 respectively), and by means of which the coupling pin (6) can be clamped fast in the fork elements (2a).

2. Coupling device according to Claim 1, characterized in that the spherical bearing (7) consists of a partial sphere of the coupling pin (6), at the longitudinal centre of the latter, with which is associated, spaced apart from it, an outer ring (9) having a cylindrical outer peripheral wall and an inner peripheral wall with the shape of a partial sphere, and the partial spheres of the coupling pin (6) and of the outer ring (9) are joined together by an integrally vulcanized intermediate layer (12) of rubber.

3. Coupling device according to Claim 1, characterized in that the spherical bearing (7) consists of a bearing arranged fast at the longitudinal centre on the coupling pin (6) and having cylindrical outer and inner rings, the outer ring being spherically movable relative to the inner ring.

4. Coupling device according to Claims 1 to 3, characterized in that the coupling pin (6) is mounted and held, via the spherical bearing (7), in a cylindrical bore in the connecting bar (4) at one end by a collar (10) in the bore and at the other end by a locking member (11).

5. Coupling device according to Claims 1 to 4, characterized in that the coupling pin (6) is provided on both sides of the spherical bearing (7) with shoulders (16) which are situated, with clearance, in front of the bearing shells (13 and 14) of the bearings of the fork elements (2a).

## Revendications

1. Dispositif d'accouplement des extrémités supportées sur un bogie commun de deux unités de véhicule articulées l'une à l'autre d'un véhicule articulé sur rails, lequel dispositif est constitué par une tête de fourche présentant deux bras de fourche latéraux et fixée sur une unité de véhicule, par une patte d'attelage fixée sur l'autre unité de véhicule et glissée entre les deux bras de fourche et par un axe d'accouplement qui traverse des ouvertures mutuellement alignées, ménagées dans les bras de la tête de fourche et dans la patte d'attelage, et comporte un palier sphérique disposé dans la patte d'attelage, la partie supérieure d'une crapaudine supportée sur le bogie étant placée sous la tête de fourche, caractérisé par le fait que le palier sphérique (7) avec l'axe d'accouplement (6) est monté fixe dans la patte d'attelage (4), par le fait que les deux bras de fourche (2a) présentent des paliers pour l'axe d'accouplement (6) qui sont divisés horizontalement et constitués par une demi-coquille inférieure fixe et une demi-coquille supérieure démontable (13 et 14) et par lesquels l'axe d'accouplement (6) est serré dans les bras de fourche (2a).

2. Dispositif d'accouplement selon la revendication 1, caractérisé par le fait que le palier sphérique (7) est constitué par une sphère partielle de l'axe d'accouplement (6) située au milieu de la longueur de celui-ci et à distance de laquelle est disposée une bague extérieure (9) ayant une enveloppe extérieure cylindrique et une enveloppe intérieure en forme de sphère partielle, et par le fait que les sphères partielles de l'axe d'accouplement (6) et de la bague extérieure (9) sont liées entre elles par un élément intermédiaire en caoutchouc (12) formé par vulcanisation.

3. Dispositif d'accouplement selon la revendication 1, caractérisé par le fait que le palier sphérique (7) est constitué par un palier monté fixe sur l'axe d'accouplement (6), au milieu de sa longueur, et comprenant une bague extérieure et une bague intérieure cylindriques, ladite bague extérieure pouvant être déplacée à la manière d'une rotule vis-à-vis de la bague intérieure.

4. Dispositif d'accouplement selon les revendications 1 à 3, caractérisé par le fait que l'axe d'accouplement (6) est supporté par l'intermédiaire du palier sphérique (7) dans un perçage cylindrique de la patte d'attelage (4), en étant maintenu dans le perçage d'un côté par un collet (10) et de l'autre côté par une pièce d'arrêt (11).

5. Dispositif d'accouplement selon les revendications 1 à 4, caractérisé par le fait que l'axe d'accouplement (6) présente de part et d'autre du palier sphérique (7) des décrochements (16) qui sont placés avec jeu devant les demi-coquilles (13 et 14) des paliers des bras de fourche (2a).
